# EUROPÄISCHE PATENTSCHRIFT

(11) **EP 3 074 135 B1**
(45) Veröffentlichungstag und Bekanntmachung des Hinweises auf die Patenterteilung: **23.06.2021**
(21) Anmeldenummer: 15826134.7
(22) Anmeldetag: 23.11.2015
(51) Int. Cl.: B02C 13/14, B02C 13/282

(54) **ZERKLEINERUNGSVORRICHTUNG**
COMMINUTING DEVICE
DISPOSITIF DE FRAGMENTATION

(30) Priorität: 18.02.2015 DE 102015102326
(43) Veröffentlichungstag der Anmeldung: 05.10.2016
(73) Patentinhaber: PMS Handelskontor GmbH, 20149 Hamburg (DE)
(72) Erfinder: SCHARFE, Oscar, 20149 Hamburg (DE)
(74) Vertreter: Glück Kritzenberger Patentanwälte PartGmbB
(86) Internationale Anmeldenummer: PCT/DE2015/100497
(87) Internationale Veröffentlichungsnummer: WO 2016/131433

(56) Entgegenhaltungen:
- EP-A2- 0 562 194
- DE-A1- 4 319 702
- DE-U1- 8 810 234
- DE-U1- 20 215 158
- None

## Beschreibung

Die Erfindung betrifft eine Vorrichtung zum mechanischen Zerkleinern von Materialien, insbesondere von Materialkonglomeraten aus unterschiedlichen Materialien. Die Zerkleinerungsvorrichtung umfasst eine sich senkrecht erstreckende Zerkleinerungskammer mit einer oberen Zufuhrseite und einer nach unten weisenden Auslassseite, welche Zerkleinerungskammer von einer insbesondere kreisrunden zylindrischen und/oder kegelförmig nach unten aufgeweiteten Zerkleinerungskammerwand umgeben ist. Die Zerkleinerungskammer weist wenigstens einen, vorzugsweise wenigstens zwei, in axialer Richtung aufeinanderfolgender Abschnitte auf, in denen jeweils mindestens ein Rotor um eine senkrechte Rotationsachse R rotierbar und koaxial zur Zerkleinerungskammer angeordnet ist. Der Rotor trägt Schlagwerkzeuge, die sich zumindest im Betrieb zumindest weitgehend radial in die Zerkleinerungskammer hineinerstrecken, z.B. Schlagstangen oder Ketten. Der Rotor ist ortsfest mit Bezug auf eine Tragbasis der Zerkleinerungsvorrichtung gehalten, auf welcher Tragbasis auch die Zerkleinerungskammerwand abgestützt ist. Derartige Zerkleinerungsvorrichtungen haben die Zerkleinerungskammer vertikal ausgerichtet, so dass die Zufuhrseite nach oben und die Auslassseite nach unten weist. Ein Problem entsteht beim Warten der Schlagwerkzeuge, die einem starken Verschleiß unterworfen sind. Ein Austausch verlangt ein umständliches und beengtes Arbeiten in der Zerkleinerungskammer.

Eine Zerkleinerungsvorrichtung gemäß dem Oberbegriff des Anspruchs 1 ist aus der DE 88 10 234.4 U bekannt.

Es ist Aufgabe der Erfindung, eine Zerkleinerungsvorrichtung der vorstehend genannten Art zu schaffen, die einfach zu warten ist. Diese Aufgabe wird erfindungsgemäß durch eine Vorrichtung mit den Merkmalen des Anspruches 1 gelöst. Vorteilhafte Weiterbildungen der Erfindung sind Gegenstand der abhängigen Ansprüche.

Erfindungsgemäß ist die Zerkleinerungskammerwand in axialer Richtung R der Zerkleinerungsvorrichtung mit einer Hebevorrichtung höhenverstellbar relativ zur Tragbasis gehalten, welche Hebevorrichtung eine erste Arbeitsposition aufweist, in welcher die Unterkante der Zerkleinerungskammerwand nahe der Tragbasis oder einem damit verbundenen Teil angeordnet ist, insbesondere an der Tragbasis anliegt, und eine Wartungsposition, in welche die Unterkante der Zerkleinerungswand vertikal über wenigstens eines der Schlagwerkzeuge der Zerkleinerungsvorrichtung angehoben ist. Damit ist es möglich, die Schlagwerkzeuge des im Zentrum der Zerkleinerungskammer befindlichen Rotors freizulegen, was es dann einem Servicetechniker auf einfache Weise ermöglicht, Reparaturen vorzunehmen oder abgenutzte Schlagwerkzeuge auszutauschen. Erfindungsgemäß enthält die Zerkleinerungsvorrichtung eine Drehzahlerfassungsvorrichtung für den Rotor/die Rotoren, die erfasst, ob sich die Rotoren drehen oder nicht, welche Drehzahlerfassungsvorrichtung in der Lage ist, ein Freigabesignal abzugeben, wenn alle Rotoren stehen. Weiterhin enthält die Zerkleinerungsvorrichtung eine Sicherheitsschaltung, die die Stromzufuhr zum Antrieb der Hebevorrichtung erst ermöglicht, wenn das Freigabesignal vorliegt. Eine derartige einfache elektrische Vorrichtung sichert den Betrieb der Hebevorrichtung dahingehen, dass ein Anheben der Zylinder der Zerkleinerungskammerwand bei laufendem Rotor unmöglich ist. Auch diese Maßnahme dient ganz erheblich der Arbeitssicherheit der Zerkleinerungsvorrichtung. Zusammen mit dem weiter unten beschriebenen elektrischen Trennschalter ist damit eine 100%ige Arbeitssicherheit gewährleistet.

Vorzugsweise ist die komplette Zerkleinerungskammerwand höhenverstellbar durch die Hebevorrichtung gehalten. Die ermöglicht den Zugriff auf den -Rotor von allen Seiten aus und erleichtert damit die Wartung und Reparatur erheblich.

Vorzugsweise enthält die Hebevorrichtung wenigstens einen Hydraulikzylinder, der zum einen ortsfest in Verbindung mit der Tragbasis befestigt ist, vorzugsweise direkt an der Tragbasis befestigt ist, und zum anderen an der Zylinderkammerwand oder einem damit verbundenen Montagteil angreift. Um eine möglichst gleichmäßige und zentrische Anhebung der Zerkleinerungskammerwand zu realisieren, hat die Hebevorrichtung vorzugsweise zwei bis vier zumindest überwiegend vertikal erstreckende, ggf. parallele Hydraulikzylinder, die im vorteilhaften Fall äquidistant um eine zentrale (vertikale) Achse der Zerkleinerungsvorrichtung angeordnet sind. Auf diese Weise wird das Gewicht der Zerkleinerungskammerwand gleichmäßig auf alle Hydraulikzylinder verteilt, was eine ungleiche Belastung der Hydraulikzylinder oder ein Verkanten der Zerkleinerungskammerwand beim Anheben vermeidet. Die Hebevorrichtung kann z.B. an einem Stützträger montiert sein, der ortsfest mit der Tragbasis, z.B. auf dem Boden eines Gebäudes angeordnet oder mit der Tragbasis verbunden ist. Vorteilhafterweise ist jedoch die Hebevorrichtung auf der Tragbasis angeordnet bzw. montiert, d.h. ihre Unterseite ist mit der Tragbasis verbunden, was den Vorteil hat, dass die Tragbasis alle wesentlichen Komponenten der Zerkleinerungsvorrichtung trägt und damit die Zerkleinerungsvorrichtung als integrierte Anordnung realisiert ist.

In der angehobenen Wartungsstellung ist wenigstens eines der Schlagwerkzeuge, vorzugsweise jedoch alle Schlagwerkzeuge des Rotors bzw. der Rotoren freigelegt, so dass alle Schlagwerkzeuge der Zerkleinerungsvorrichtung einfach ausgewechselt werden können. In der Arbeitsstellung liegt die Unterkante der Zerkleinerungskammerwand vorzugsweise auf oder an der Tragbasis an, womit die Zerkleinerungskammer zur Tragbasis hin dicht abgeschlossen ist, wobei in diesem Fall vorzugsweise der Auslass im Bereich bzw. in der Tragbasis angeordnet ist.

Vorzugsweise hat die Zerkleinerungsvorrichtung einen elektrischen Trennschalter für ihren Antrieb, der zum einen mit der Tragbasis und zum anderen mit der Trennkammerwand oder mit ortsfest mit diesen Elementen verbundenen Kontaktelementen in Kontakt steht. Auf diese Weise kann man die Zerkleinerungsvorrichtung nur dann in Betrieb setzen, wenn sich die Hebevorrichtung in der Arbeitsposition befindet, was ausschließt, dass die Schlagwerkzeuge frei zugänglich sind, wenn die Zerkleinerungsvorrichtung in Betrieb gesetzt wird. Der Motor/die Motoren zum Antrieben des Rotors /der Rotoren können daher erst anlaufen, wenn der Trennschalter geschlossen ist, was wiederum nur dann möglich ist, wenn sich die Hebevorrichtung in Arbeitsposition befindet. Eine derartige Ausführung der Erfindung ist somit sehr arbeitssicher.

Vorzugsweise ist die Zerkleinerungskammerwand als Zylinderwand mit kreisrunder oder polygoner Grundfläche ausgebildet, wie sie üblicherweise bei Zerkleinerungsvorrichtungen Verwendung findet. Eine derartige Zerkleinerungskammerwand ist zum einen leicht herstellbar und zum anderen in einfacher Weise durch eine Hebevorrichtung zwischen der Wartungsposition und der Arbeitsposition bewegbar.

In einer vorteilhaften Weiterbildung der Erfindung ist in Verbindung mit der Zerkleinerungskammerwand an der Zufuhrseite ein Aufgabekegel angeordnet, der mit einem Einlauftrichter zusammenwirkt, der durch die Hebevorrichtung separat und/oder in Verbindung mit dem Anheben der Zerkleinerungskammerwand bewegbar ist. Auf diese Weise kann durch die Hebevorrichtung nicht nur die Zylinderkammer die Zerkleinerungskammerwand vertikal bewegt werden, sondern auch der Einlauftrichter mit Bezug auf den Aufgabekegel, wodurch die Größe d des Einlaufspalts für das aufzugebende Gut unter Zuhilfenahme der Hebevorrichtung eingestellt werden kann. Dies ermöglicht eine einfache Steuerung der Betriebsverhältnisse der Zerkleinerungsvorrichtung.

In einer vorteilhaften Weiterbildung der Erfindung ist in Verbindung mit der Zerkleinerungskammer eine Luftströmungseinrichtung zum Führen eines in der Zerkleinerungskammer erzeugten Partikels /Luftgemisches angeordnet. Diese Luftströmungseinrichtung hat wenigstens einen koaxial zur Achse der Zerkleinerungskammer angeordneten Lüfterrotor, der über einen eigenen Lüfterantrieb angetrieben ist. Der Lüfterrotor lässt sich somit unabhängig von den Rotoren der Zerkleinerungsvorrichtung drehen. Der Lüfterrotor befindet sich dabei unter der Unterkante der Zerkleinerungskammerwand, wenn diese von der Hebevorrichtung in die Wartungsposition angehoben ist. Auf diese Weise lässt sich auch der Lüfterrotor der Luftströmungseinrichtung auf einfache Weise warten.

Vorzugsweise hat jeder Rotor der Zerkleinerungsvorrichtung eine Befestigungseinrichtung für eine lösbare Befestigung der Schlagwerkzeuge, was einen einfachen Austausch der Schlagwerkzeuge bei angehobener Zerkleinerungskammerwand ermöglicht.

Vorzugsweise ist an der Auslassseite der Zerkleinerungskammer ein ebener Verteilerboden an oder in der Tragbasis angeordnet. Dies erlaubt es in einfacher Weise, an der Tragbasis Behälter zum Aufnehmen der unterschiedlichen Materialfraktionen vorzusehen, so dass die Zerkleinerungsvorrichtung keine zusätzlichen Material- oder Partikelführungseinrichtungen benötigt.

Es ist für den Fachmann offensichtlich, dass die o.g. Ausführungsformen der Erfindung in beliebiger Weise miteinander kombinierbar sind, sofern sich diese technisch nicht widersprechen.

Die Erfindung wird nachfolgend beispielsweise anhand der schematischen Zeichnungen beschrieben. In dieser zeigen:
- Fig. 1: eine erste Ausführungsform einer Zerkleinerungsvorrichtung mit der Hebevorrichtung in Arbeitsposition;
- Fig. 2: eine perspektivische Darstellung der ersten Ausführungsform der Erfindung mit der Hebevorrichtung in Wartungsposition, und
- Fig. 3: eine zweite Ausführungsform einer Zerkleinerungsvorrichtung, bei welcher sich mit der Hebevorrichtung auch der Abstand eines Einlauftrichters relativ zu einem Aufgabekegel einstellen lässt.

Die Zerkleinerungsvorrichtung 10 enthält eine kreiszylindrische Zerkleinerungskammerwand 12, die eine Zerkleinerungskammer 14 umgibt, in deren vertikaler Zentrumsachse zwei Rotoren 16, 18 (Fig. 2) angeordnet sind, die vorzugsweise auf einer Tragbasis 20 mit eigenen Antrieben (nicht dargestellt) montiert sind. Die Rotoren 116, 18 rotieren um die senkrechte Rotationsachse R, die ebenfalls die Achse der Zerkleinerungsvorrichtung bildet. Die Zerkleinerungskammer 14 erstreckt sich vertikal und hat oben eine Zufuhrseite 15 und eine zur Tragbasis 20 weisende Auslassseite. Die beiden Rotoren 16, 18, die sich in unterschiedlichen axialen Abschnitten der Zerkleinerungskammer 14 befinden, sind somit separat voneinander sowohl in unterschiedlicher Drehrichtung als auch mit unterschiedlicher Geschwindigkeit antreibbar. Jeder Rotor 16, 18 hat seine eigenen Schlagwerkzeuge 22, 24, im vorliegenden Fall beispielsweise Schlagleisten, sich radial in die Zerkleinerungskammer 14 erstrecken. Anstelle der dargelegten Schlagleisten aus Metall können als Schlagwerkzeuge auch Ketten oder schwenkbar aufgehängte Schlagstäbe verwendet werden. An der Auslassseite der Zerkleinerungskammer 14 ist ein Lüfterrotor 26 ausgebildet, der in der Tragbasis 20 unter einer an der Oberseite der Tragbasis 20 angeordneten Aufnahmeplatte 30 angeordnet ist, um dort die beim Zerkleinern entstehenden, insbesondere staubförmigen Partikel einem insbesondere seitlichen Auslass zur weiteren Verarbeitung zuzuführen, um dort die werthaltigen Mineralbestandteile abzuscheiden. Der Auslass ist vorzugsweise auf der gleichen Höhe wie der Lüfterrotor angeordnet, um die zerkleinerten Partikel wirkungsvoll abzuführen. Die Tragbasis 20 ist auf einem Traggestell 28 gehalten und die Aufnahmeplatte 30 zur Aufnahme der Unterkante der Zerkleinerungskammerwand 12 in der in Fig. 1 dargestellten Arbeitsstellung bildet die Oberseite der Tragbasis 20. Die Tragbasis 20 hat unter der Aufnahmeplatte 30 ein Gehäuse 34, welches die Antriebe für die Rotoren 16, 18 und einen Abluftkanal beherbergt. An dem Rahmen 28 der Tragbasis 20 sind in den Eckbereichen vier Hydraulikzylinder 36 gehalten, die den aktiven Teil einer Hebevorrichtung bilden. Die Hydraulikzylinder 36 sind an ihrer Unterseite mit dem Rahmen 28 der Tragbasis 20 verbunden und sind an ihrer Oberseite mit horizontalen Tragarmen 40 verbunden, die radial von der Zerkleinerungskammerwand 12 weg stehen. Die vier Hydraulikzylinder 36 bilden mit den Tragarmen 40 und einer nicht dargestellten elektrischen Steuerung die Hebevorrichtung der Zerkleinerungsvorrichtung 10.

Während des Betriebs befindet sich die Zerkleinerungskammerwand 12 relativ zur Tragbasis 20 in der Fig. 1 dargestellten Arbeitsstellung, in welcher die Unterkante 32 der Zerkleinerungskammerwand 12 auf der Aufnahmeplatte 30 der Tragbasis 20 aufliegt, vorzugsweise dicht mit dieser abschließt. Auf diese Weise ist es ausgeschlossen, dass während der Arbeit der Zerkleinerungsvorrichtung zerkleinertes Material zwischen Tragbasis 20 und Zerkleinerungskammerwand 12 nach außen gelangt. Um das Elemente in der Zerkleinerungskammer 14 zu warten, z.B. die Rotoren 16, 18 und die zugehörigen Schlagwerkzeuge 22, 24 lässt sich über die vier Hydraulikzylinder 36 die Zerkleinerungskammerwand 12 in die in Fig. 2 dargestellte Wartungsposition anheben, in welcher alle Schlagwerkzeuge 22, 24 der beiden Rotoren 16, 18 frei zugänglich sind, da sich die Unterkante 32 der Zerkleinerungskammerwand 12 vertikal über den obersten Schlagwerkzeugen 22 befindet. Diese Stellung ermöglicht damit einen sehr guten Zugriff auf die Rotoren 16, 18, als auch auf die Schlagwerkzeuge und somit einen leichten Austausch defekter Schlagwerkzeuge oder eine Wartung abgenutzter Schlagwerkzeuge.

Fig. 3 zeigt eine Seitenansicht einer zu den Fig. 1 und 2 weitgehend identischen zweiten Ausführungsform der Erfindung, wobei identische oder funktionsgleiche Teile mit den gleichen Bezugszeichen versehen sind. Die Zerkleinerungsvorrichtung 50 aus Fig. 3 unterscheidet sich von der Ausführungsform der Fig. 1 und 2 daran, dass sich an der Zufuhrseite 52 der Zerkleinerungsvorrichtung 50 ein Einlauftrichter 54 befindet, der über eine Stellvorrichtung 56 variabel in seinem Abstand gegenüber einem Aufgabekegel 58 einstellbar ist, welcher fest mit der Zerkleinerungskammerwand 12 verbunden oder ve3rbindbar ist. Die Oberseite der Stellvorrichtung 56 ist mit horizontalen Montagearmen 60 verbunden, welche radial von dem Einlauftrichter 54 abstehen. Durch eine Betätigung der Hebevorrichtung, d.h. der Hydraulikzylinder 36, in die dargestellte Wartungsposition wird somit nicht nur die Zerkleinerungskammer 12 sondern auch der Einlauftrichter 54 und der Aufgabekegel angehoben. Die Größe des Spaltes d zwischen dem Einlauftrichter und dem Aufgabekegel 58 lässt sich in einfacher Weise dadurch einstellen, dass, solange die Unterkante 32 der Zerkleinerungskammerwand 30 auf der Aufnahmeplatte 30 der Tragbasis 20 aufliegt, die Stellvorrichtung 56 freigegeben werden kann, in welchem Fall durch die Betätigung der Hebevorrichtung 36 nur der Einlauftrichter 54 gegenüber dem Aufgabekegel 58 bewegt wird, welche wiederum fest mit der Zerkleinerungskammerwand 12 verbunden ist.

Nachdem somit durch Betätigung der Hebevorrichtung der Einlaufspalt d auf eine gewünschte Größe eingestellt worden ist, wird die Stellvorrichtung 56 festgelegt. Nun wird mit einem Anheben der Hebevorrichtung auch der Aufgabekegel und die Zerkleinerungskammerwand 12 zusammen mit dem Einlauftrichter 54 bewegt, wodurch die Zerkleinerungskammerwand für Wartungszwecke nach oben und in die Arbeitsposition nach unten bewegt werden kann.

Die Ausführungsform 50 aus Fig. 3 zeigt des Weiteren neben den beiden Rotoren 16, 18 und den zugeordneten Schlagwerkzeugen 22, 24 noch einen im Bereich der Tragbasis 20 angeordneten Lüfterrotor 62 mit Lüfterrotorblättern 64, die Bestandteil einer Luftführungseinrichtung sind, die während des in Fig. 1 dargestellten Betriebs der Zerkleinerungsvorrichtung für einen definiert eingestellten Luftstrom in der Zerkleinerungskammer und für eine Abfuhr der insbesondere staubförmigen Partikel in einen daneben angeordneten Auslass 66 sorgt. An dem Auslass 66 kann sich ein Auffangcontainer für das zerkleinerte Gut oder eine Aufbereitungsanlage, z.B. ein Zyklon anschließen.

Die Erfindung ist nicht auf die dargestellten Ausführungsbeispiele beschränkt, sondern kann innerhalb des Schutzbereichs der nachfolgenden Ansprüche variiert werden.

### Bezugszeichenliste

- 10: Zerkleinerungsvorrichtung (erste Ausführungsform)
- 12: Zerkleinerungskammerwand
- 14: Zerkleinerungskammer
- 15: Zufuhrseite
- 16: oberer Rotor
- 18: unterer Rotor
- 20: Tragbasis
- 22: obere Schlagwerkzeuge
- 24: untere Schlagwerkzeuge
- 26: Lüfterrotor
- 28: Rahmen
- 30: Aufnahmeplatte
- 32: Unterkante der Zerkleinerungskammerwand
- 34: Gehäuse
- 36: Hydraulikzylinder
- 40: Tragarme
- 50: Zerkleinerungsvorrichtung (zweite Ausführungsform)
- 52: Zufuhrseite
- 54: Einlauftrichter
- 56: Stellvorrichtung
- 58: Aufgabekegel
- 60: Montagearme
- 62: Lüfterrotor
- 64: Lüfterrotorblätter
- 66: Auslass

## Patentansprüche

1. Vorrichtung (10; 50) zum mechanischen Zerkleinern von Materialien, umfassend mindestens einen um eine senkrechte Rotationsachse (R) drehenden Rotor (16, 18), der in einer Zerkleinerungskammer angeordnet ist und der zumindest im Betrieb zumindest weitgehend radial in die Zerkleinerungskammer erstreckende Schlagwerkzeuge (22, 24) aufweist, wobei die Zerkleinerungskammer (14) von einer sich senkrecht erstreckenden insbesondere kreisrunden zylindrischen und/oder kegelförmig nach unten aufgeweiteten Zerkleinerungskammerwand (12) umgeben ist, welche Zerkleinerungskammer an ihrer oberen Stirnseite eine Zufuhrseite (15) und an ihrer unteren Stirnseite eine Auslassseite aufweist; wobei der Rotor (16, 18) an seinem unteren Ende ortsfest mit Bezug auf eine Tragbasis (20) der Vorrichtung gehalten ist und die Zerkleinerungskammerwand auf der Tragbasis abgestützt ist, wobei die Zerkleinerungskammerwand in Richtung der Rotorachse (R) mit einer Hebevorrichtung höhenverstellbar relativ zur Tragbasis (20) gehalten ist, wobei die Hebevorrichtung (36) eine Arbeitsposition aufweist, in welcher die Unterkante der Zerkleinerungskammerwand nahe an der Tragbasis (20) oder einem damit verbundenen Teil angeordnet ist, **dadurch gekennzeichnet, dass** die Hebevorrichtung (36) eine Wartungsposition aufweist, in welcher die Unterkante (32) der Zerkleinerungskammerwand (12) vertikal über wenigstens eines der Schlagwerkzeuge (22, 24) angehoben ist, und dass sie eine Drehzahlerfassungsvorrichtung für die Rotoren (16, 18) aufweist, die ein Freigabesignal abgibt, wenn alle Rotoren stehen, und eine Sicherheitsschaltung, die die Stromzufuhr zu einem Antrieb der Hebevorrichtung (36) erst dann ermöglicht, wenn das Freigabesignal vorliegt.

2. Vorrichtung (10; 50) nach Anspruch 1, **dadurch gekennzeichnet, dass** die Hebevorrichtung (36) wenigstens einen Hydraulikzylinder umfasst.

3. Vorrichtung (10; 50) nach Anspruch 2, **dadurch gekennzeichnet, dass** Hebevorrichtung (36) zwei bis vier sich vertikal erstreckende parallele Hydraulikzylinder aufweist.

4. Vorrichtung (10; 50) nach Anspruch 3, **dadurch gekennzeichnet, dass** die Hydraulikzylinder (36) äquidistant um die zentrale Achse der Zerkleinerungsvorrichtung angeordnet sind.

5. Vorrichtung (10; 50) nach einem der vorhergehenden Ansprüche, **dadurch gekennzeichnet, dass** die Unterseite der Hebevorrichtung (36) mit der Tragbasis (20) verbunden ist.

6. Vorrichtung (10; 50) nach einem der vorhergehenden Ansprüche, **dadurch gekennzeichnet, dass** sie einen elektrischen Trennschalter für den Antrieb der Rotoren (16, 18) aufweist, der zum einen mit der Tragbasis (20) oder einem ortsfest mit dieser verbundenem Teil und zum anderen mit der Zerkleinerungskammerwand (12) oder einem fest mit dieser verbundenem Teil in Kontakt steht.

7. Vorrichtung (10; 50) nach einem der vorhergehenden Ansprüche, **dadurch gekennzeichnet, dass** die Zerkleinerungskammerwand (12) eine Zylinderwand mit einer kreisrunden oder polygonen Grundfläche ist.

8. Vorrichtung (10; 50) nach einem der vorhergehenden Ansprüche, **dadurch gekennzeichnet, dass** sich die Zerkleinerungskammer (14) senkrecht erstreckt mit der Zufuhrseite (15) oben und der Auslassseite unten.

9. Vorrichtung (10; 50) nach einem der vorhergehenden Ansprüche, **dadurch gekennzeichnet, dass** in Verbindung mit der Zerkleinerungskammer (14) an der Zufuhrseite (15) ein Aufgabekegel (58) angeordnet ist, der durch die Hebevorrichtung (36) separat und/oder in Verbindung mit der Zerkleinerungskammerwand (12) bewegbar ist.

10. Vorrichtung (10; 50) nach Anspruch 9, **dadurch gekennzeichnet, dass** mit der Zerkleinerungskammerwand (12) an deren Zufuhrseite (15) ein Einlauftrichter (54) verbunden ist, und dass der Abstand (d) zwischen dem Einlauftrichter und dem Aufgabekegel durch eine Stelleinrichtung (56) über die Betätigung der Hebevorrichtung (36) einstellbar ist.

11. Vorrichtung (10; 50) nach einem der vorhergehenden Ansprüche, **dadurch gekennzeichnet, dass** in Verbindung mit der Zerkleinerungskammer (14) eine Luftströmungseinrichtung (62, 64) zum Führen eines in der Zerkleinerungskammer (14) erzeugten Partikel/Luft-Gemischs angeordnet ist, welche Luftströmungseinrichtung wenigstens einen koaxial zur Achse der Zerkleinerungskammer angeordneten Lüfterrotor (62) aufweist, der über einen eigenen Lüfterantrieb angetrieben (25) ist, um den Lüfterrotor (62) unabhängig von den Rotoren (16, 18) zu drehen, wobei der sich Lüfterrotor unter der Unterkante (32) der Zerkleinerungskammerwand (12) befindet, wenn diese in Wartungsposition der Hebevorrichtung (36) angehoben ist.

12. Vorrichtung (10; 50) nach einem der vorhergehenden Ansprüche, **dadurch gekennzeichnet, dass** die Unterkante (32) der Zerkleinerungskammerwand (12) in Wartungsposition der Hebevorrichtung (36) über den Befestigungspunkt der Schlagwerkzeuge (22, 24) aller Rotoren (16, 18) angehoben ist.

13. Vorrichtung (10; 50) nach einem der vorhergehenden Ansprüche, **dadurch gekennzeichnet, dass** die Rotoren (16, 18) an der Tragbasis (20) gehalten sind.

14. Vorrichtung (10; 50) nach einem der vorhergehenden Ansprüche, **dadurch gekennzeichnet, dass** die Unterkante (32) der Zerkleinerungskammerwand (12) in der Arbeitsposition der Hebevorrichtung (36) an der Tragbasis (20) anliegt.

15. Vorrichtung (10; 50) nach einem der vorhergehenden Ansprüche, **dadurch gekennzeichnet, dass** die Zerkleinerungskammer (14) wenigstens zwei in axialer Richtung aufeinanderfolgende Abschnitte aufweist, in denen jeweils mindestens ein Rotor (16, 18) koaxial zur Zerkleinerungskammer angeordnet ist, wobei jeder Rotor sich zumindest im Betrieb zumindest weitgehend radial in die Zerkleinerungskammer erstreckende Schlagwerkzeuge (22, 24) aufweist.

16. Vorrichtung (10; 50) nach einem der vorhergehenden Ansprüche, **dadurch gekennzeichnet, dass** die komplette Zerkleinerungskammerwand höhenverstellbar durch die Hebevorrichtung gehalten ist.

## Claims

1. Device (10; 50) for mechanically comminuting materials, comprising at least one rotor (16, 18) rotating about a vertical axis of rotation (R), which is arranged in a comminution chamber and which, at least during operation, has impact tools (22, 24) extending at least substantially radially into the comminution chamber, wherein the comminuting chamber (14) is surrounded by a vertically extending, in particular circular cylindrical and/or conically downwardly widened comminuting chamber wall (12), which comminuting chamber has a feed side (15) at its upper end face and an outlet side at its lower end face; wherein the rotor (16, 18) is held at its lower end stationary with respect to a support base (20) of the apparatus and the comminuting chamber wall is supported on the support base, the comminuting chamber wall being held vertically adjustable relative to the support base (20) in the direction of the rotor axis (R) by a lifting device, the lifting device (36) having a working position in which the lower edge of the comminuting chamber wall is arranged close to the support base (20) or a part connected thereto, **characterized in that** the lifting device (36) has a maintenance position in which the lower edge (32) of the comminuting chamber wall (12) is raised vertically above at least one of the impact tools (22, 24), and **in that** it comprises a speed detection device for the rotors (16, 18) which emits an enabling signal when all the rotors are at a standstill, and a safety circuit which does not allow power to be supplied to a drive of the lifting device (36) until the enabling signal is present.

2. The device (10; 50) according to claim 1, **characterized in that** the lifting device (36) comprises at least one hydraulic cylinder.

3. The device (10; 50) according to claim 2, **characterized in that** the lifting device (36) comprises two to four vertically extending parallel hydraulic cylinders.

4. The device (10; 50) according to claim 3, **characterized in that** the hydraulic cylinders (36) are arranged equidistantly around the central axis of the comminuting device.

5. The device (10; 50) according to any of the preceding claims, **characterized in that** the underside of the lifting device (36) is connected to the support base (20).

6. The device (10; 50) according to one of the preceding claims, **characterised in that** it comprises an electrical circuit breaker for driving the rotors (16, 18), which is in contact, on the one hand, with the support base (20) or a part fixedly connected thereto and, on the other hand, with the comminuting chamber wall (12) or a part fixedly connected thereto.

7. The device (10; 50) according to one of the preceding claims, **characterized in that** the comminuting chamber wall (12) is a cylindrical wall with a circular or polygonal base.

8. The device (10; 50) according to one of the preceding claims, **characterized in that** the comminuting chamber (14) extends vertically with the feed side (15) at the top and the discharge side at the bottom.

9. The device (10; 50) according to one of the preceding claims, **characterized in that** in connection with the comminuting chamber (14) on the feed side (15) a feed cone (58) is arranged, which is movable separately by means of the lifting device (36) and/or in connection with the comminuting chamber wall (12).

10. The device (10; 50) according to claim 9, **characterized in that** an inlet funnel (54) is connected to the comminution chamber wall (12) on the feed side (15) thereof, and that the distance (d) between the inlet funnel and the feed cone is adjustable by an adjusting device (56) by means of the actuation of the lifting device (36).

11. The device (10; 50) according to one of the preceding claims, **characterized in that** an air flow device (62, 64) is arranged in connection with the comminution chamber (14) for guiding a particle/air mixture produced in the comminution chamber (14), which air flow device comprises at least one fan rotor (62) arranged coaxially to the axis of the comminution chamber, which is driven (25) by its own fan drive to rotate the fan rotor (62) independently of the rotors (16, 18), the fan rotor being located below the lower edge (32) of the comminution chamber wall (12) when the latter is raised in the maintenance position of the lifting device (36).

12. The device (10; 50) according to one of the preceding claims, **characterized in that** the lower edge (32) of the comminuting chamber wall (12) is raised above the attachment point of the impact tools (22, 24) of all rotors (16, 18) in the maintenance position of the lifting device (36).

13. The device (10; 50) according to one of the preceding claims, **characterized in that** the rotors (16, 18) are held on the support base (20).

14. The device (10; 50) according to one of the preceding claims, **characterized in that** the lower edge (32) of the comminuting chamber wall (12) rests against the support base (20) in the working position of the lifting device (36).

15. The device (10; 50) according to one of the preceding claims, **characterized in that** the comminution chamber (14) has at least two sections which follow one another in the axial direction and in each of which at least one rotor (16, 18) is arranged coaxially with the comminution chamber, each rotor having impact tools (22, 24) extending at least largely radially into the comminution chamber at least during operation.

16. The device (10; 50) according to one of the preceding claims, **characterised in that** the complete comminution chamber wall is held in a height-adjustable manner by the lifting device.

## Revendications

1. Dispositif (10 ; 50) destiné à la fragmentation mécanique de matériaux, comprenant au moins un rotor (16, 18) rotatif sur un axe de rotation (R) vertical, qui est disposé dans une chambre de fragmentation et qui comporte des outils de percussion (22, 24) s'étendant, au moins en fonctionnement, au moins en grande partie radialement dans la chambre de fragmentation, la chambre de fragmentation (14) étant entourée d'une paroi de chambre de fragmentation (12) verticale, en particulier cylindrique circulaire et/ou élargie vers le bas de manière conique, ladite chambre de fragmentation comportant un côté alimentation (15) sur sa face terminale supérieure et un côté sortie sur sa face terminale inférieure ; le rotor (16, 18) étant, à son extrémité inférieure, maintenu fixement par rapport à une base de support (20) du dispositif et la paroi de chambre de fragmentation reposant sur la base de support, la paroi de chambre de fragmentation étant maintenue réglable en hauteur par rapport à la base de support (20) dans la direction de l'axe de rotor (R) au moyen d'un dispositif de levage, le dispositif de levage (36) présentant une position de travail, dans laquelle le bord inférieur de la paroi de chambre de fragmentation est disposé à proximité de la base de support (20) ou d'une pièce reliée à celle-ci, **caractérisé en ce que** le dispositif de levage (36) présente une position de maintenance, dans laquelle le bord inférieur (32) de la paroi de chambre de fragmentation (12) est levé verticalement au-dessus d'au moins un des outils de percussion (22, 24), et **en ce qu'**il comporte un dispositif de détection de la vitesse de rotation pour les rotors (16, 18), qui émet un signal d'activation quand tous les rotors sont à l'arrêt, et un circuit de sécurité, qui permet l'alimentation en courant vers un entraînement du dispositif de levage (36) uniquement quand le signal d'activation est présent.

2. Dispositif (10 ; 50) selon la revendication 1, **caractérisé en ce que** le dispositif de levage (36) comprend au moins un vérin hydraulique.

3. Dispositif (10 ; 50) selon la revendication 2, **caractérisé en ce que** le dispositif de levage (36) comporte deux à quatre vérins hydrauliques verticaux parallèles.

4. Dispositif (10 ; 50) selon la revendication 3, **caractérisé en ce que** les vérins hydrauliques (36) sont disposés à équidistance autour de l'axe central du dispositif de fragmentation.

5. Dispositif (10 ; 50) selon l'une des revendications précédentes, **caractérisé en ce que** la face inférieure du dispositif de levage (36) est reliée à la base de support (20).

6. Dispositif (10 ; 50) selon l'une des revendications précédentes, **caractérisé en ce qu'**il comporte un sectionneur électrique pour l'entraînement des rotors (16, 18), qui est en contact d'une part avec la base de support (20) ou une pièce reliée fixement à celle-ci et d'autre part avec la paroi de chambre de fragmentation (12) ou une pièce reliée fixement à celle-ci.

7. Dispositif (10 ; 50) selon l'une des revendications précédentes, **caractérisé en ce que** la paroi de chambre de fragmentation (12) est une paroi cylindrique avec une base circulaire ou polygonale.

8. Dispositif (10 ; 50) selon l'une des revendications précédentes, **caractérisé en ce que** la chambre de fragmentation (14) s'étend verticalement avec le côté alimentation (15) en haut et le côté sortie en bas.

9. Dispositif (10 ; 50) selon l'une des revendications précédentes, **caractérisé en ce qu'**un cône de chargement (58) est disposé en liaison avec la chambre de fragmentation (14) sur le côté alimentation (15), ledit cône de chargement pouvant être déplacé séparément et/ou en liaison avec la paroi de chambre de fragmentation (12) par le dispositif de levage (36).

10. Dispositif (10 ; 50) selon la revendication 9, **caractérisé en ce qu'**une trémie d'entrée (54) est reliée à la paroi de chambre de fragmentation (12) sur le côté alimentation (15) de celle-ci, et **en ce que** la distance (d) entre la trémie d'entrée et le cône de chargement peut être réglée par un moyen de réglage (56) par le biais de l'actionnement du dispositif de levage (36).

11. Dispositif (10 ; 50) selon l'une des revendications précédentes, **caractérisé en ce qu'**un moyen d'écoulement d'air (62, 64) pour guider un mélange particules/air généré dans la chambre de fragmentation (14) est disposé en liaison avec la chambre de fragmentation (14), ledit moyen d'écoulement d'air comportant au moins un rotor de ventilateur (62) disposé de manière coaxiale par rapport à l'axe de la chambre de fragmentation, qui est entraîné (25) par un entraînement de ventilateur propre, pour faire tourner le rotor de ventilateur (62) indépendamment des rotors (16, 18), le rotor de ventilateur se trouvant sous le bord inférieur (32) de la paroi de chambre de fragmentation (12), quand celle-ci est levée dans la position de maintenance du dispositif de levage (36).

12. Dispositif (10 ; 50) selon l'une des revendications précédentes, **caractérisé en ce que**, en position de maintenance du dispositif de levage (36), le bord inférieur (32) de la paroi de chambre de fragmentation (12) est levé au-dessus du point de fixation des outils de percussion (22, 24) de tous les rotors (16, 18).

13. Dispositif (10 ; 50) selon l'une des revendications précédentes, **caractérisé en ce que** les rotors (16, 18) sont maintenus sur la base de support (20).

14. Dispositif (10 ; 50) selon l'une des revendications précédentes, **caractérisé en ce que**, en position de travail du dispositif de levage (36), le bord inférieur (32) de la paroi de chambre de fragmentation (12) est en contact avec la base de support (20).

15. Dispositif (10 ; 50) selon l'une des revendications précédentes, **caractérisé en ce que** la chambre de fragmentation (14) comporte au moins deux parties se suivant dans la direction axiale, dans lesquelles respectivement au moins un rotor (16, 18) est disposé de manière coaxiale par rapport à la chambre de fragmentation, chaque rotor comportant des outils de percussion (22, 24) s'étendant, au moins en fonctionnement, au moins en grande partie radialement dans la chambre de fragmentation.

16. Dispositif (10 ; 50) selon l'une des revendications précédentes, **caractérisé en ce que** toute la paroi de chambre de fragmentation est maintenue réglable en hauteur par le dispositif de levage.
